# EUROPÄISCHE PATENTSCHRIFT

(11) **EP 2 881 514 B1**
(45) Veröffentlichungstag und Bekanntmachung des Hinweises auf die Patenterteilung: **07.08.2019**
(21) Anmeldenummer: 14192758.2
(22) Anmeldetag: 12.11.2014
(51) Int. Cl.: D06F 58/24

(54) **Haushaltsgeräte wie beispielsweise ein Wäschetrockner, ein Geschirrspüler oder ein Waschtrockner mit einer Wärmepumpeneinheit**
Household appliances such as a laundry dryer, a dishwasher or a washer-dryer having a heat pump unit
Appareils ménager comme un sèche-linge, lave-vaisselle ou laveuse-sécheuse ayant une pompe à chaleur

(30) Priorität: 05.12.2013 DE 102013113506
(43) Veröffentlichungstag der Anmeldung: 10.06.2015
(73) Patentinhaber: Miele & Cie. KG, 33332 Gütersloh (DE)
(72) Erfinder: Schiwy, Frank, 33332 Gütersloh (DE); Kruschinski, Christof, 33332 Gütersloh (DE); Grawe, Patrick, 32130 Enger (DE); Drösler, Rainer, 33818 Leopoldshöhe (DE); Zmuda, Adriana, 33332 Gütersloh (DE)

(56) Entgegenhaltungen:
- EP-A1- 2 143 839
- EP-A1- 2 386 679
- EP-A1- 2 527 528
- EP-A1- 2 549 008
- EP-A2- 2 546 596
- DE-A1- 4 237 117
- DE-U1- 29 618 878

## Beschreibung

Die Erfindung betrifft ein Haushaltsgerät wie beispielsweise einen Wäschetrockner, einen Geschirrspüler oder einen Waschtrockner mit einer Wärmepumpeneinrichtung, dessen Wärmetauscher ein durch Lamellen geführtes Rohrschlaufensystem umfasst und wobei der Wärmetauscher zur Kühlung und/oder zur Erwärmung eines Prozessluftstromes in einem Strömungskanal angeordnet ist und wobei seitlich des Wärmetauschers Abschirmungen angeordnet sind, die aus Formkörperelementen bestehen und die einen im Strömungskanal seitlich liegenden freien Bauraum bzw. seitlichen Hohlraum des Wärmetauschers zu den Strömungskanalwänden im Wesentlichen ausfüllen.

Ein Wäschetrockner der oben genannten Art ist beispielsweise aus der EP 2 527 528 A1 oder EP 2 549 008 A1 bekannt. Außerdem ist beispielsweise aus dem Stand der Technik gemäß der DE 19 709 176 A1 ein Lamellenwärmetauscher bekannt. Der Lamellentauscher verfügt hierbei über eine Anzahl, in der Regel metallischer Lamellen, die parallel zueinander angeordnet sind. Die Lamellen werden von einem oder mehreren Wärmeübertragungsrohren, hier Kühlmittelrohren, durchsetzt. Durch die Kühlmittelrohre fließt ein Kühlmittel während durch den freien Raum zwischen den Lamellen ein zu kühlendes gasförmiges Medium strömt. Die Wärmeübertragungsrohre tauschen mit den Lamellen Wärme aus, die wiederum Wärme mit dem strömendem Gasmedium austauschen. Auf diese Weise wird mit einem Wärmetauscher, der hier einen Verflüssiger und einen Verdampfer umfasst, der Prozessluftstrom in einem Wärmetrockner einerseits gekühlt und andererseits wieder erwärmt.

Der Wärmetauscher als solches befindet sich hier in dem Prozessluftkanal, durch den die Prozessluft strömt. Um hier einen möglichst optimalen Wirkungsgrad eines Wärmepumpentrockners im Betrieb zu gewährleisten, ist es unter anderem sehr wichtig, dass die Prozessluft in einem möglichst großen Anteil durch die Lamellen des Wärmetauschers geleitet wird. Da der Einbau des Wärmetauschers in dem von Bodenmodul und Deckel gebildeten Strömungskanal nicht formschlüssig ist, sind sogenannte Abschirmelemente erforderlich, die ein Umströmen der Prozessluft im Außenbereich des Wärmetauschers verhindern sollen. So werden gemäß dem Stand der Technik Seitenbleche verwendet, die seitens des Wärmetauscherhersteller bereits integriert werden. Die Seitenbleche reduzieren hier die Anströmfläche unmittelbar auf die Lamellen. In diesem Zusammenhang gestaltet sich die Qualifizierung von anderen Wärmetauscherherstellern als Herausforderung, da sich die Fertigungsverfahren von Wärmetauschern von Hersteller zu Hersteller unterscheiden. Daraus resultiert, dass nicht alle Wärmetauscher mit passenden Abschirmelementen ausgestattet sind. Die Anpassung des Bodenmoduls und des Deckels um Wärmetauscher unterschiedlicher Hersteller optimal integrieren zu können, ist wirtschaftlich nicht sinnvoll, da in diesem Fall eine Umkonstruktion von Bodenmodul und Deckel durchgeführt werden müsste, was hohe Kosten für Neuwerkzeuge oder Änderungen zur Folge hat.

Diese nach dem Stand der Technik bekannten Ausführungsformen haben daher den Nachteil, dass der Wärmetauscheraufbau mit passenden Seitenplatten für Bodenmodul und Deckel nicht für jeden Hersteller umsetzbar ist. Probleme ergeben sich beim Integrieren der Wärmetauscher von anderen Herstellern in dem vorhandenen Bauraum. Auch der getrennte Einbau von Verflüssiger und Verdampfer mit entsprechenden Seitenblechen, lässt sich bei vorhandenen Geräten schwer umsetzen, da sowohl Bodenmodul als auch Deckel umkonstruiert werden müssen. Ein weiterer Nachteil ist, dass man dann nicht ohne weiteres einen Wärmetauscher von anderen Herstellern in dieses Bodenmodul einsetzen kann. Die Wahrscheinlichkeit ist eher gering, dass die Grundgeometrie der Tauscher sowie die der Seitenbleche bei unterschiedlichen Wärmetauscherherstellern gleich sind.

Durch die JP 2011-167425 A ist ein Wäschetrockner mit einer Wärmepumpeneinrichtung bekannt, dessen Wärmetauscher durch Lamellen geführte Rohrschlaufen umfasst. Der Wärmetauscher ist dabei zur Kühlung und/oder Erwärmung eines Prozessluftstromes in einem Strömungskanal mit seitlich angeordneten Abschirmungen angeordnet.

Darüber hinaus ist aus der WO 2013/186129 A1 ein Wäschetrockner bekannt, bei dem die seitlichen Abschirmungen durch Ausrichtungselemente gebildet sind.

Aus der JP 2009034188 A ist außerdem ein Wäschetrockner mit einem Wärmetauscher bekannt, bei dem die stirnseitigen Begrenzungsplatten des Wärmetauschers im Strömungskanal seitlich angeordnete Abschirmungen darstellen.

Der Erfindung stellt sich somit das Problem, ein Haushaltsgerät wie beispielsweise einen Wäschetrockner mit einem Wärmetauscher derart weiterzubilden, der die geschilderten Nachteile überwindet, wobei insbesondere der Wirkungsgrad des Wärmepumpentrockners möglichst optimal im Betrieb gewährleistet werden soll, wobei die Prozessluft zu einem möglichst großen Anteil durch die Lamellen des Wärmetauschers geleitet wird.

Erfindungsgemäß wird dieses Problem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichten Vorteile bestehen darin, dass anstelle von Seitenplatten aus verzinktem Blech Formkörperelemente eingesetzt werden, die aus expandiertem Polystyrol oder Styropor bestehen. Die Formkörperelemente füllen hierbei den freien Bauraum im Strömungskanal entsprechend aus, so dass eine möglichst formschlüssige Positionierung des Wärmetauschers in dem Strömungskanal erreicht wird. Weiter werden die Formkörperelemente vor dem Einbau der Wärmetauscher im bzw. am Bodenmodul an den Wärmetauscher angesetzt bzw. gesteckt. Die Seitenbleche können hierdurch entfallen.

Ein besonderer Vorteile ist hierbei, dass die Möglichkeit der Anpassung an unterschiedliche Wärmetauscher möglich ist. Die Formkörperelemente und auch die Werkzeuge zur Erstellung sind vergleichsweise preisgünstig. Die optimale Ausfüllung des toten Bauraums zwischen den Wärmetauscheraußenseiten sowie Bodenmodul und Deckel bewirkt eine bessere Luftleitung bei dem Einsatz einzelner Wärmetauscher, wobei eine Verschlechterung des Volumenstroms vermieden werden kann.

Die Formkörperelemente gewährleisten zudem einen optimalen Halt von Verflüssiger und Verdampfer und sorgen zudem für ein optimales Strömungsverhalten der Prozessluft. Die Formkörperelemente können bereits beim Wärmetauscherhersteller als Verpackung, Sicherung und zum Transportschutz angebracht werden. Dabei besteht auch die Möglichkeit, dass Verflüssiger und Verdampfer als Einzelteile zum Einsatz kommen können, wobei zudem bessere Variationsmöglichkeiten gegeben sind, was die Verwendung der Bauteile von Verdampfer und Verflüssiger bzw. in Einzelpositionierung oder aber auch im Verbund darstellt.

Gemäß der Erfindung wird hierzu merkmalsgemäß vorgeschlagen, dass die Formkörperelemente aus geschäumten Blockelementen bestehen, die jeweils an die Seitenbereiche des Wärmetauschers ansetzbar sind, wobei das einzelne Blockelement an seiner Innenseitenfläche Einformungen bzw. Ausnehmungen aufweist, die zur Aufnahme der einzelnen Rohrbögen des Rohrschlaufensystems im angesetzten Zustand des Blockelementes an den Seitenbereichen des Wärmetauschers vorgesehen sind, derart dass die Blockelemente selbsthaltend an die Seitenbereiche des Wärmetauschers steckbar sind. Aufgrund dieser Ausbildung wird erreicht, dass insbesondere Fehlströme nicht mehr an dem in dem Strömungskanal angeordneten Wärmetauscher vorbeiströmen, so dass dadurch ein optimaler Wirkungsgrad erreicht wird. Die Formkörperelemente aus geschäumten Blockelementen können hierbei jeweils an die Seitenbereiche des Wärmetauschers angesetzt werden. Dabei sind sie selbsthaltend an die Seitenbereiche des Wärmetauschers steckbar. Sie bilden somit eine Einheit mit dem Wärmetauscherelement.

Auch bildet der Wärmetauscher mittels je einem an jeder Seite angesetztem Blockelement eine Wärmetauschereinheit, welche aus einem Verdampfer und einem Verflüssiger besteht, die mittels der verwendeten Bauteile eine Baueinheit eines Wärmetauscher bilden.

Erfindungsgemäß ist ein erstes Blockelement auf der Anschlussseite des Wärmetauschers und ein zweites Blockelement auf der Durchflussseite des Wärmetauschers angeordnet. Das einzelne Blockelement weist hierbei an seiner Innenseitenfläche Einformungen bzw. Ausnehmungen auf. Die Einformungen bzw. Ausnehmungen sind zur Aufnahme der einzelnen Rohrbögen des Rohrschlaufensystems im angesetzten Zustand des Blockelementes an den Seitenbereichen des Wärmetauschers vorgesehen. Aufgrund dieser Ausbildung wird erreicht, dass insbesondere keine Wärmeverluste an den frei liegenden Rohrbögen auftreten, weil diese von den Einformungen bzw. Ausnehmungen umschlungen werden.

Das erste anschlussseitige Blockelement ist mit Durchbrüchen für Rohrenden des Rohrschlaufensystems zum Anschluss des Kältemittelkreislaufs versehen. Das zweite durchflussseitig angeordnete Blockelement weist an seiner Außenseitenfläche kanalartige Einformungen zur Aufnahme von Schraubkanälen im Strömungskanal auf. Somit wird erreicht, dass ein formschlüssiger Einsatz im Strömungskanal gegeben ist. An den Außenbereichen der unteren und oberen Seitenkantenbereichen bzw. an den Stirnkantenseitenbereichen der Blockelemente sind weitere Einformungen und / oder Nuten vorgesehen zur Einfügung des Wärmetauschers in den Strömungskanal bildenden Bauraum. Somit ergibt sich für den mit den erfindungsgemäßen Formkörperelementen ein formschlüssiger Einbau in den Öffnungsquerschnitt des Strömungskanals. Wie bereits schon erwähnt, bestehen die Formkörperelemente aus einem expandierten Polystyrol-Material. Dies begünstigt auch, dass die Formkörperelemente als Verpackungsmaterial einer Wärmetauschereinheit verwendbar sind.

Die Erfindung betrifft daher in gleicher Weise auch ein Verpackungsmaterial für einen Wärmetauscher einer Wärmepumpeneinheit.

Ein Ausführungsbeispiel der Erfindung ist in den Zeichnungen rein schematisch dargestellt und wird nachfolgend näher beschrieben. Es zeigt
- Figur 1: eine perspektivische Darstellung des Wärmetauschers gemäß der Erfindung mit den angesetzten Formkörperelementen;
- Figur 2: eine Draufsicht auf den Wärmetauscher gemäß der Figur 1 in eingebautem Zustand im Strömungskanal und
- Figur 3: eine weitere perspektivische Ansicht der beiden seitlich angebrachten Formkörperelemente gemäß der Erfindung.

Die Figur 1 und 2 zeigt einen Wärmetauscher 1 für ein nicht näher dargestelltes Haushaltsgerät wie beispielsweise einen Wäschetrockner, einen Geschirrspüler oder Waschtrockner mit einer Wärmepumpeneinrichtung. Der Wärmetauscher 1 umfasst hierbei ein aus durch Lamellen geführtes Rohrschlaufensystem 2, 3, wobei der Wärmetauscher 1 zur Kühlung und / oder zur Erwärmung eines Prozessluftstromes in einem Strömungskanal 4 mit seitlich angeordneten Abschirmungen angeordnet ist, wie dies beispielsweise in der Figur 2 in eingebautem Zustand des Wärmetauschers 1 im Strömungskanal 4 dargestellt ist. Die Abschirmungen bestehen hierbei aus Formkörperelementen 5 und 6 wie diese insbesondere in der Figur 3 in Einzelansicht dargestellt sind. Die Formkörperelemente 5 und 6 füllen hierbei den im Strömungskanal 4 seitlich liegenden freien Bauraum bzw. den seitlichen Hohlraum des Wärmetauschers zu den Strömungskanalwänden 7 und 8 im Wesentlichen aus. Die Formkörperelemente 5 und 6 bestehen aus geschäumten Blockelementen, die jeweils an die Seitenbereiche des Wärmetauschers 1 angesetzt werden. Dabei sind die Blockelemente selbsthaltend an die Seitenbereiche des Wärmetauschers 1 steckbar.

Wie insbesondere aus der Figur 1 und 2 zu erkennen ist, sind an jeder Seite die Wärmetauschereinheit bestehend aus Verdampfer 9 und Verflüssiger 10 die Formkörperelemente 5 und 6 zu einer Baueinheit ansteckbar, so dass Verdampfer 9 und Verflüssiger 10 hier eine Baueinheit bilden. Die in dem Strömungskanal 4 erzeugte Prozessluft strömt dabei wie mit der in der Figur 2 eingezeichneten Pfeilrichtung vom Verdampfer 9 zur Abkühlung der Prozessluft über den Verflüssiger 10 zur Wiedererwärmung der Prozessluft.

Aus der Figur 1, aber auch aus der Figur 2 ist erkennbar, dass ein erstes Blockelement auf der Anschlussseite 11 des Wärmetauschers 1 und ein zweites Blockelement auf der Durchflussseite 12 des Wärmetauschers 1 angeordnet ist. Das einzelne Blockelement weist hierbei an seiner Innenseitenfläche Einformungen bzw. Ausnehmungen 13 auf, die zur Aufnahme der einzelnen Rohrbögen 14 des Rohrschlaufensystems 2, 3 im angesetzten Zustand des Blockelementes an den Seitenbereichen des Wärmetauschers 1 vorgesehen sind. Wie aus der Figur 3 zu erkennen ist, wo die Formkörperlemente 5 und 6 in der Perspektive dargestellt sind, ist das erste anschlussseitige Blockelement mit Durchbrüchen 15 für Rohrenden des Rohrschlaufensystems 2, 3 zum Anschluss des Kältemittelkreislaufs versehen. Das zweite durchflussseitig angeordnete Blockelement weißt an seiner Außenseitenfläche kanalartige Einformungen 16 zur Aufnahme von Schraubkanälen 17 im Strömungskanal 4 auf. Diese Situation ist insbesondere gut in der Figur 1 zu erkennen, wo insbesondere das Blockelement von seiner Außenseite zu erkennen ist.

An den Außenbereichen der unteren und der oberen Seitenkantenbereichen bzw. an den Stirnkantenbereichen der Blockelemente sind weitere Einformungen 18 und/oder Nuten 19 vorgesehen zur Einfügung des Wärmetauschers 1 in den Strömungskanal 4 bildenden Bauraum. Somit ergibt sich ein formschlüssiges Einfügen des aus einer Wärmetauschereinheit 1 bestehenden Baueinheit, die sich passgenau in den Hohlraum des Strömungskanals 4 einsetzen lässt.

Wie bereits schon erwähnt bestehen die Formkörperelemente 5, 6 aus einem expandierten Polystyrol-Material. Dabei können die Formkörperelemente 5, 6 in eingesetztem Zustand als Verpackungsmaterial einer Wärmetauschereinheit verwendet werden.

### Bezugszeichenliste:

- 1: Wärmetauscher
- 2: Rohrschlaufensystem
- 3: Rohrschlaufensystem
- 4: Strömungskanal
- 5: Formkörperelement
- 6: Formkörperelement
- 7: Strömungskanalwand
- 8: Strömungskanalwand
- 9: Verdampfer
- 10: Verflüssiger
- 11: Anschlussseite
- 12: Durchflusseite
- 13: Einformungen
- 14: Rohrbögen
- 15: Durchbrüche
- 16: Einformungen
- 17: Schraubkanäle
- 18: Einformungen
- 19: Nuten

## Patentansprüche

1. Haushaltsgerät wie beispielsweise ein Wäschetrockner, ein Geschirrspüler oder ein Waschtrockner mit einer Wärmepumpeneinrichtung, dessen Wärmetauscher (1) ein durch Lamellen geführtes Rohrschlaufensystem (2, 3) umfasst, und der Wärmetauscher (1) zur Kühlung und/oder zur Erwärmung eines Prozessluftstromes in einem Strömungskanal (4) angeordnet ist und wobei seitlich des Wärmetauschers Abschirmungen angeordnet sind, die aus Formkörperelementen (5) und (6) bestehen und die einen im Strömungskanal (4) seitlich liegenden freien Bauraum bzw. seitlichen Hohlraum des Wärmetauschers (1) zu den Strömungskanalwänden (7 und 8) im Wesentlichen ausfüllen,
**dadurch gekennzeichnet,**
**dass** die Formkörperelemente (5) und (6) aus geschäumten Blockelementen bestehen, die jeweils an die Seitenbereiche des Wärmetauschers (1) ansetzbar sind, wobei das einzelne Blockelement an seiner Innenseitenfläche Einformungen (13) bzw. Ausnehmungen aufweist, die zur Aufnahme der einzelnen Rohrbögen (14) des Rohrschlaufensystem (2, 3) im angesetzten Zustand des Blockelementes an den Seitenbereichen des Wärmetauschers (1) vorgesehen sind, derart dass die Blockelemente selbsthaltend an die Seitenbereiche des Wärmetauscher (1) steckbar sind und der Wärmetauscher (1) mittels je einem Blockelement an jeder Seite zu einer Wärmetauschereinheit aus Verdampfer (9) und Verflüssiger (10) bildenden Baueinheit verbindbar ist, wobei ein erstes Blockelement auf der Anschlussseite (11) des Wärmetauschers (1) und ein zweites Blockelement auf der Durchflussseite (12) des Wärmetauschers (1) angeordnet ist.

2. Haushaltsgerät nach Anspruch 1,
**dadurch gekennzeichnet,**
**dass** das erste anschlussseitig angeordnete Blockelement mit Durchbrüchen (15) für Rohrenden des Rohrschlaufensystems (2, 3) zum Anschluss des Kältemittelkreislaufs versehen ist.

3. Haushaltsgerät nach Anspruch 1 bis 2,
**dadurch gekennzeichnet,**
**dass** das zweite durchflussseitig angeordnete Blockelement an seiner Außenseitenfläche kanalartige Einformungen (18) zur Aufnahme von Schraubkanälen (17) im Strömungskanal (4) aufweist.

4. Haushaltgerät nach Anspruch 1 bis 3,
**dadurch gekennzeichnet,**
**dass** an den Außenbereichen der unteren und oberen Seitenkantenbereichen bzw. an den Stirnkantenbereichen der Blockelemente weitere Einformungen (18) und/oder Nuten (19) vorgesehen sind zur Einfügung des Wärmetauschers (1) in den Strömungskanal (4) bildenden Bauraum.

5. Haushaltsgerät nach Anspruch 1 bis 4,
**dadurch gekennzeichnet,**
**dass** die Formkörperelemente (5) und (6) aus einem expandierten Polystyrolmaterial bestehen.

## Claims

1. Domestic appliance, such as a tumble dryer, a dishwasher or a washer-dryer, comprising a heat pump device, the heat exchanger (1) of which comprises a pipe loop system (2, 3) that is guided by fins, and the heat exchanger (1) is arranged in a flow channel (4) for cooling and/or heating a process air stream, and shields being arranged at the sides of the heat exchanger, which shields consist of moulded elements (5) and (6) and substantially fill an open lateral installation space or lateral cavity of the heat exchanger (1) in the flow channel (4) with respect to the flow channel walls (7 and 8), **characterised in that** the moulded elements (5) and (6) consist of foamed block elements which can each be attached to the side regions of the heat exchanger (1), the individual block element having indentations (13) or recesses on the inner face thereof, which are provided for receiving the individual pipe bends (14) of the pipe loop system (2, 3) when the block element is placed on the side regions of the heat exchanger (1), such that the block elements can be plugged into the side regions of the heat exchanger (1) in a self-locking manner and the heat exchanger (1) can be connected, by means of one block element in each case, to each side to form a modular unit that forms a heat exchanger unit consisting of an evaporator (9) and condenser (10), a first block element being arranged on the connection side (11) of the heat exchanger (1) and a second block element being arranged on the through-flow side (12) of the heat exchanger (1).

2. Domestic appliance according to claim 1, **characterised in that** the first block element, arranged on the connection side, is provided with openings (15) for pipe ends of the pipe loop system (2, 3) for connecting the refrigerant circuit.

3. Domestic appliance according to claims 1 to 2, **characterised in that** the second block element, arranged on the through-flow side, comprises channel-like indentations (18) in the outer face thereof for receiving screw channels (17) in the flow channel (4).

4. Domestic appliance according to claims 1 to 3, **characterised in that** further indentations (18) and/or grooves (19) are provided in the outer regions of the lower and upper side edge regions or in the end edge regions of the block elements for insertion of the heat exchanger (1) into the installation space that forms the flow channel (4).

5. Domestic appliance according to claims 1 to 4, **characterised in that** the moulded elements (5) and (6) consist of an expanded polystyrene material.

## Revendications

1. Appareil électroménager, notamment un sèche-linge, un lave-vaisselle ou une lavante-séchante comportant un dispositif de pompe à chaleur dont l'échangeur de chaleur (1) comprend un système de boucle de tuyau (2, 3) guidé à travers des lamelles, et l'échangeur de chaleur (1) est disposé dans un canal d'écoulement (4) pour refroidir et/ou chauffer un courant d'air de processus, et des écrans étant disposés latéralement à l'échangeur de chaleur, lesquels écrans sont constitués d'éléments de corps moulés (5 et 6) et couvrent sensiblement un encombrement libre situé latéralement dans le canal d'écoulement (4) ou une cavité de l'échangeur de chaleur (1) par rapport aux parois du canal d'écoulement (7 et 8),
**caractérisé en ce que**
les éléments de corps moulés (5 et 6) sont constitués d'éléments de bloc en mousse qui peuvent être montés respectivement au niveau des régions latérales de l'échangeur de chaleur (1), l'élément de bloc individuel présentant sur sa surface latérale intérieure des moulures (13) ou évidements qui sont prévus au niveau des régions latérales de l'échangeur de chaleur (1) pour recevoir les coudes tubulaires individuels (14) du système de boucle de tuyau (2, 3) à l'état monté de l'élément de bloc, de sorte que les éléments de bloc puissent être enfichés de manière autonome au niveau des régions latérales de l'échangeur de chaleur (1) et que l'échangeur de chaleur (1) puisse être relié de chaque côté respectivement, au moyen d'un élément de bloc, à une unité d'échangeur de chaleur (1) comprenant une unité de montage formant un évaporateur (9) et un condenseur (10), un premier élément de bloc étant disposé du côté du raccordement (11) de l'échangeur de chaleur (1) et un second élément de bloc étant disposé du côté de l'écoulement (12) de l'échangeur de chaleur (1).

2. Appareil électroménager selon la revendication 1, **caractérisé en ce que** le premier élément de bloc disposé du côté du raccordement est pourvu de passages (15) pour les extrémités de tuyau du système de boucle de tuyau (2, 3) pour connecter le circuit de réfrigération.

3. Appareil électroménager selon les revendications 1 à 2, **caractérisé en ce que** le second élément de bloc disposé du côté de l'écoulement présente sur sa surface latérale extérieure des moulures (18) en forme de canaux pour recevoir des canaux de vissage (17) dans le canal d'écoulement (4).

4. Appareil électroménager selon les revendications 1 à 3, **caractérisé en ce que** d'autres moulures (18) et/ou rainures (19) sont prévues au niveau des régions extérieures des régions de bord latérales inférieures et supérieures ou au niveau des régions de bord frontales des éléments de bloc pour insérer l'échangeur de chaleur (1) dans l'encombrement formant le canal d'écoulement (4).

5. Appareil électroménager selon les revendications 1 à 4, **caractérisé en ce que** les éléments de corps moulés (5 et 6) sont constitués de polystyrène expansé.
